# EUROPÄISCHE PATENTSCHRIFT

(11) **EP 4 176 589 B1**
(45) Veröffentlichungstag und Bekanntmachung des Hinweises auf die Patenterteilung: **15.07.2026**
(21) Anmeldenummer: 21759230.2
(22) Anmeldetag: 30.06.2021
(51) Int. Cl.: H04R 1/10

(54) **OHRLAUTSPRECHER MIT LÖSBAREM ADAPTER**
EARPHONE WITH REMOVABLE ADAPTER
OREILLETTE AVEC ADAPTATEUR AMOVIBLE

(30) Priorität: 03.07.2020 AT 602142020
(43) Veröffentlichungstag der Anmeldung: 10.05.2023
(73) Patentinhaber: First West GmbH, 1130 Wien (AT); Kucharko, Jerzy Franciszek, 1130 Wien (AT)
(72) Erfinder: KUCHARKO, Jerzy Franciszek, 1130 Wien (AT)
(86) Internationale Anmeldenummer: PCT/AT2021/000013
(87) Internationale Veröffentlichungsnummer: WO 2022/000003

(56) Entgegenhaltungen:
- US-A1- 2019 069 063
- ANONYMOUS: "Amazon.com: Decibullz Custom Moldable Covers and Ear Hooks, Universal Earbuds Accessory, Compatible with Apple AirPods(r) and EarPods : Electronics", 30 October 2019 (2019-10-30), XP055855433, Retrieved from the Internet <URL:https://www.amazon.com/Decibullz-Custom-Molded-Airpods-Covers-Compatible/dp/B07ZS511QT> [retrieved on 20211027]
- ANONYMOUS: "Userguide for Decibullz Custom Moldable Airpods Adapters", 30 October 2019 (2019-10-30), XP055855445, Retrieved from the Internet <URL:https://m.media-amazon.com/images/I/A1VvwRzsYiL.pdf> [retrieved on 20211027]

## Beschreibung

Die Erfindung betrifft eine Kombination aus einem Ohrlautsprecher und einem Adapter.

Ein Ohrlautsprecher im Sinne dieses Dokuments ist ein elektrisch betriebenes Gerät, welches bestimmungsgemäß direkt am außen liegenden Teil des Ohres eines Menschen so zu befestigen ist, dass es in die Ohrmuschel zumindest hineinragt, und welches gesteuert Schall erzeugen kann, der bestimmungsgemäß mit jenem Ohr, an welchem das Gerät ggf. befestigt ist, gut wahrgenommen wird. Typischerweise ist ein Ohrlautsprecher entweder per Kabel oder per Funk (also drahtlos) mit einem weiteren Gerät wie einem Telefon oder einem Gerät für das Abspielen von Musik in Verbindung und erhält von diesem die akustisch wiederzugebende Information. Ein einen Ohrlautsprecher umfassendes Gerät kann beispielsweise auch ein Hörgerät sein, also ein Hilfsgerät, welches dazu dient, eine Beeinträchtigung der Hörfähigkeit eines Ohres auszugleichen, indem es aktuell aus der Umgebung ankommende Geräusche in relevanten Frequenzbereichen direkt am Gehörgang verstärkt wiedergibt. Ein Ohrlautsprecher kann beispielsweise aber auch Teil eines sogenannten "Headsets" sein, also eines Gerätes, welches neben einem Lautsprecher auch ein Mikrofon enthält und Information, die Schall bedeutet, in Form von elektromagnetischen Signalen per Kabel oder drahtlos mit einem in einem Abstand angeordneten Gerät austauscht.

Wesentliche Funktionsaspekte von Geräten, die einen Ohrlautsprecher umfassen, betreffen deren Befestigung am menschlichen Ohr. Dazu sei relevanter Stand der Technik vorgestellt:
US 2019/069063 A1 zeigt einen Adapter für einen Ohrlautsprecher mit einer Kombination eines Abschnittes, der zur Interaktion mit dem menschlichen Ohr vorgesehen ist, und eines Abschnittes, der zur Interaktion mit dem Ohrlautsprecher vorgesehen ist.

Die EP 1 355 508 B1 zeigt einen Ohrlautsprecher und einen daran befestigten Adapter, welcher einen engen Kanal aufweist, durch welchen bestimmungsgemäß die Schallausbreitung vom Ohrlautsprecher weg ausschließlich auf den äußeren Gehörgang l vom Ohrlautsprecher eingeengt wird. Der Adapter besteht aus einem gummielastischen Material. Er wird am Ohrlautsprecher befestigt, indem er über diesen gestülpt wird, wobei er elastisch gedehnt wird. Zufolge der elastischen Dehnung um den Ohrlautsprecher liegt der Adapter am Ohrlautsprecher unter Druck an und ist gegen relative Verschiebung zum Ohrlautsprecher durch Reibschluss gehalten. Optional weist der Adapter einen abstehenden Fortsatz auf, welcher bei Benutzung an einen Bereich der Ohrmuschel ragt und die Haltewirkung am Ohr verbessert. Die Haltewirkung des Adapters am Ohrlautsprecher durch elastische Dehnung ist nachteilig, da sie keinen exakten Sitz erzwingt und da durch die recht undefinierte zusätzliche elastische Verformung des Adaptermaterials beim Auf- und Abnehmen des Adapters das Material des Adapters schnell ermüdet, sich ausweitet und reißt. Zudem erfordert vor allem das exakte Anbringen des Adapters am Ohrlautsprecher störend viel Geschicklichkeit, Zeit und Aufmerksamkeit.

Die EP 2 566 187 A2 zeigt einen Adapter für einen Ohrlautsprecher, wobei der Adapter einen Fortsatz aufweist, der bei bestimmungsgemäßer Verwendung an eine Stelle der Ohrmuschel ragt, die vom Eingang zum Gehörgang entfernt liegt, und dort anliegt, sodass damit die Verankerung an der Ohrmuschel verbessert wird. Der Adapter weist einen schalenförmigen Bereich auf, welcher unter leichter elastischer Biegung über einen Bereich des Ohrlautsprechers aufbringbar ist und mittels zwei Rastvorsprüngen an komplementären Einrastvertiefungen am Ohrlautsprecher einrasten kann. Es ist damit eine in allen sechs Freiheitsgraden der denkbaren Relativbewegungen zwischen Ohrlautsprecher und Adapter definierte formschlüssige Halterung des Adapters am Ohrlautsprecher erreichbar. Nachteilig ist, dass am Ohrlautsprecher separate Vertiefungen erforderlich sind und, dass beim Auf- und Abnehmen zufolge der Kombination aus hohem Flächendruck und Reibung rasch starke Abnutzung auftritt.

Die Schriften US 2018310089 A1, US 2014119589 A1 und US 2019261079 A1 zeigen jeweils für einen Ohrlautsprecher einen Adapter, welcher wie der Adapter gemäß der EP 2 566 187 A2 einen Fortsatz aufweist, der bei bestimmungsgemäßer Verwendung an eine Stelle der Ohrmuschel ragt und dort anliegt. Wie beim Adapter gemäß der EP 1 355 508 B1 besteht der Adapter dabei aus gummielastischem Material, welches in montiertem Zustand um den Ohrlautsprecher herum gespannt und dabei überwiegend durch elastische Dehnung verformt ist.

Auch die CN 206922980 U zeigt einen Adapter für einen Ohrlautsprecher für das bessere Fixieren an der Ohrmuschel. Der Adapter ist am Ohrlautsprecher um eine Achse schwenkbar befestigt, wozu zwei teilkreisförmig gekrümmte Fortsätze des Adapters einen taillierten Bereich des Ohrlautsprechers in einer Spielpassung umfassen. Nur während des Anbringens und Abnehmens des Adapters vom Ohrlautsprecher werden die beiden Fortsätze elastisch gebogen.

Die US 4965838 zeigt eine der Fokussierung der Schallausbreitung dienende ringförmige Umfassung für die kreisflächenförmige Lautabgabefläche eines Ohrlautsprechers. Die Umfassung weist mehrere hakenartig gekrümmte Zungen auf, an welche der Ohrlautsprecher bei dessen Montage am Adapter durch einen ringförmigen Verbindungsbereich zwischen den Zungen hindurchgezwängt werden muss, sodass der Ohrlautsprecher erst an die Füße der Zungen gelangt und erst dann an deren Spitzen; bei der Demontage ist es umgekehrt. Der ringförmige Verbindungsbereich muss bei Montage und Demontage elastisch aufgedehnt werden. Das führt zu relativ schwierigen Montagevorgängen und frühzeitigem Versagen des Adapters.

Die US 2005147269 A1 zeigt einen Ohrlautsprecher und einen daran befestigten Adapter, welcher einen engen Kanal aufweist, durch welchen bestimmungsgemäß die Schallausbreitung vom Ohrlautsprecher weg ausschließlich auf den äußeren Gehörgang l vom Ohrlautsprecher eingeengt wird. Der Adapter weist eine ringförmig geschlossene Aneinanderreihung von kurzen breiten Vorsprüngen auf, welche gemeinsam in montiertem Zustand einen Bereich des Ohrlautsprechers umfassen und unter elastischer Biegevorspannung an dem umfassten Bereich des Ohrlautsprechers anliegen. Die Vorsprünge sind zum umfassten Bereich hin gekrümmt und liegen am Ohrlautsprecher maximal mit Linienkontakt an. Durch den Linienkontakt kommt es zu sehr hoher Flächenpressung an der Kontaktfläche des Ohrlautsprechers und damit schnell zu sichtbaren Abnutzungsspuren und Schäden.

Die GB 2220819 A zeigt einen Ohrlautsprecher und einen daran befestigten Adapter. In aneinander befestigtem Zustand ist ein kreisscheibenförmiger Bereich des Ohrlautsprechers durch einen ringförmigen Bereich des Adapters umfasst, wobei der Adapter mit kurzen elastisch gebogenen Federzungen punktuell in einer separat dafür vorgesehen Rille im Ohrlautsprecher anliegt. Durch hohe Flächenpressung an den Berührungspunkten kommt es beim Befestigen und beim Lösen alsbald zu Schäden an den beiden Komponenten, sodass die Bauweise nur sehr eingeschränkt für mehrmaliges Befestigen und Lösen von Ohrlautsprecher und Adapter aneinander geeignet ist.

Die der Erfindung zu Grunde liegende Aufgabe besteht darin, für einen Ohrlautsprecher einen Adapter bereitzustellen, welcher lösbar mit dem Ohrlautsprecher verbindbar ist und die Fixierung des Ohrlautsprechers am Ohr unterstützt. Gelöst wird diese Aufgabe mit einer Kombination mit den Merkmalen des Anspruchs 1. Gegenüber dazu schon bekannten Adaptern soll der neue Adapter dahingehend besser sein, dass er die gesamte Kombination der folgenden Vorteile aufweist:
- Die Schallausbreitung vom Ohrlautsprecher weg wird durch den Adapter nicht (merklich) beeinflusst.
- Der Adapter ist durch eine einfache Bewegung am Ohrlautsprecher zu montieren und gelangt dabei einfach in eine genau definierte Relativposition zum Ohrlautsprecher und verharrt dann in dieser.
- Der Adapter ist durch eine einfache Bewegung vom Ohrlautsprecher abnehmbar.
- Es ist nicht erforderlich am Ohrlautsprecher irgendeine spezielle Geometrie vorzusehen, durch welche die Halterung des Adapters verbessert werden soll. (Das heißt: Es sind am Ohrlautsprecher keine Einrastmulde, Rastvorsprünge, Hälften von Steckverbindungen etc. erforderlich.)
- Weder am Adapter noch am Ohrlautsprecher verursachen viele Zyklen des Anbringens und Abnehmens irgendwelche Schäden.

Für das Lösen der Aufgabe wird eine Adapterbauweise angewandt, welche die folgenden aus der EP 2 566 187 A2 bekannten Merkmale aufweist:
- Der Adapter weist einen schalenartigen Teil auf, welcher in montiertem Zustand die Oberfläche des Ohrlautsprechers derart bereichsweise umfasst, dass der Ohrlautsprecher dadurch formschlüssig am Adapter gehalten ist und Relativbewegung der beiden gegeneinander in allen sechs Freiheitsgraden formschlüssig behindert ist.
- Es gibt mehrere Berührungsflächenbereiche zwischen Adapter und Ohrlautsprecher, an welchen diese unter gegenseitigem Druck aneinander anliegen, wobei die Druckkraft eine Folge von elastischer Verformung des Adapters durch das Anliegen am Ohrlautsprecher ist.
- Kein Teil des Adapters ragt in jenen Volumenbereich außerhalb des Ohrlautsprechers, von welchem aus Verbindungslinien zur Schallabgabefläche des Ohrlautsprechers denkbar sind, welche in Luft und gerade verlaufen und auf die Schallabgabefläche im rechten Winkel treffen.

Damit der Adapter den Zweck erfüllt den Ohrlautsprecher verbessert am Ohr zu halten, weist er einen Stützfortsatz auf und/oder ist an jenen Oberflächenbereichen, welche bei bestimmungsgemäßer Nutzung am menschlichen Ohr anliegen, aus einem Material ausgeführt, welches gegenüber menschlicher Haut einen hohen Reibungskoeffizienten hat - typischerweise Silikon.

Ggf. erstreckt sich der Stützfortsatz bei am Ohr montierter Anordnung zwischen dem Nahbereich des Ohrlautsprechers und einem vom äußeren Gehörgang des Ohres beabstandeten Bereich der konkaven Seite der Ohrmuschel und liegt dort unter Druck zufolge elastischer Verformung an.

Als erfindungsgemäße Weiterentwicklung dazu werden die folgenden zusätzlichen Merkmale vorgeschlagen:
a Der schalenartige Teil des Adapters umfasst mindestens zwei - des Weiteren als "Haltefortätze" bezeichnete - Fortsätze und einen gemeinsamen Verbindungsbereich der Haltefortsätze, wobei die Haltefortsätze vom Verbindungsbereich aus nach Art von Halbinseln abstehen und in montiertem Zustand flächig am Ohrlautsprecher anliegen.
b In montiertem Zustand umklammern die Haltefortsätze und deren Verbindungsbereich einen Volumenbereich des Ohrlautsprechers von verschiedenen Seiten her und sind dabei gegenüber der Ausrichtung bei elastisch entspanntem Zustand überwiegend durch Biegespannung elastisch in Richtung weg vom Zentrum des umklammerten Volumenbereichs vorgespannt.
c Zum Auf- und Abnehmen des Adapters werden die Haltefortsätze durch das Anliegen an dem zu umklammernden Volumenbereich vorübergehend verstärkt elastisch in die Richtung weg vom Zentrum des umklammerten Volumenbereichs gebogen.

Die Erfindung wird einschließlich vorteilhafter Zusatzmerkmale anhand von Zeichnungen zu beispielhaften Ausführungsformen veranschaulicht und näher erläutert:
Fig. 1: zeigt im linken Teil eine erste erfindungsgemäße Kombination aus einem Ohrlautsprecher und einem erfindungsgemäßen Adapter in voneinander gelöstem Zustand und im rechten Teil diese Kombination in zusammengefügtem Zustand.
Fig. 2: zeigt im linken Teil eine zweite erfindungsgemäße Kombination aus einem Ohrlautsprecher und einem erfindungsgemäßen Adapter in voneinander gelöstem Zustand und im rechten Teil diese Kombination in zusammengefügtem Zustand.
Fig. 3: zeigt im oberen Teil eine dritte nicht beanspruchte Kombination aus einem Ohrlautsprecher und einem erfindungsgemäßen Adapter in voneinander gelöstem Zustand und im unteren Teil diese Kombination in zusammengefügtem Zustand.
Fig. 4: zeigt einen erfindungsgemäßen Adapter allein für eine vierte erfindungsgemäße Kombination.
Fig. 5: zeigt eine aus zwei lösbar miteinander verbindbaren Einzelteilen ausgeführte Variante des erfindungsgemäßen Adapters von Fig. 1 in Explosionsdarstellung (oben) und in zusammengefügtem Zustand (unten).

Teile mit gleichartiger Funktion sind in den unterschiedlichen Beispielen jeweils mit der gleichen Positionsnummer versehen.

Die skizzierten erfindungsgemäßen Kombinationen gemäß Fig. 1 bestehen jeweils aus einem Ohrlautsprecher 1 und einem Adapter **2.** Der Ohrlautsprecher 1 weist eine Schallabgebefläche 3 und mehrere Sensorflächen 4 auf.

Der Adapter 2 weist einen schalenartigen Teil 5 auf, von dessen Außenseite ein Stützfortsatz 6 absteht. Der schalenartige Teil 5 umfasst mehrere Haltefortsätze 7 und einen diese verbindenden Verbindungsbereich 8, wobei der Übergang zwischen Haltefortsätzen 7 und Verbindungsbereich 8 typischerweise fließend ist.

In montiertem Zustand umfasst der schalenartige Teil 5 des Adapters 2 einen Volumenbereich des Ohrlautsprechers 1 von verschiedenen Seiten her, sodass der Ohrlautsprecher 1 dadurch formschlüssig gehalten ist. Die Haltefortsätze 7 liegen dabei flächig am Ohrlautsprecher 1 an, und zwar an konvex nach außen hin gewölbten Flächen. Der schalenartige Teil 5 ist dabei nicht elastisch entspannt, sondern gegenüber seiner entspannten Position etwas gebogen, und zwar so, dass die Haltearme gegenüber der Position bei entspanntem schalenartigen Teil 5 etwas mehr vom Zentrum des umfassten Volumens weggedrückt sind. Das heißt, dass die Haltefortsätze 7 durch das Anliegen am Ohrlautsprecher 1 etwas in Richtung von dem umfassten Bereich weggebogen werden. Durch die damit hervorgerufene elastische Rückstellkraft liegen die Haltefortsätze 7 unter Druck - und damit spielfrei - in einer genau vordefinierten Position am Ohrlautsprecher 1 an. Relativbewegung zwischen Ohrlautsprecher 1 und Adapter 2 aus dieser vordefinierten Position heraus führt über einen ersten Bereich zu einer anwachsenden elastischen Verformung des schalenartigen Teils 5 und damit zu einer Rückstellkraft, durch welche bei Abwesenheit anderer Einwirkungen der Ohrlautsprecher 1 und der Adapter 2 relativ zueinander wieder in die vordefinierte Idealposition zueinander zurückgleiten.

Idealerweise sind die Haltefortsätze 7 so geformt, dass sie dann, wenn sie in montiertem Zustand am Ohrlautsprecher 1 anliegen und durch diesen etwas aufgebogen sind, satt am Ohrlautsprecher 1 anliegen. Das heißt, dass dann zumindest ein großer Teil ihrer dem Ohrlautsprecher 1 zugewandten Oberfläche gleich geformt und bemessen ist wie der ihnen zugewandte Oberflächenbereich des Ohrlautsprechers 1. Durch das damit erreichte "großflächige" Anliegen der Haltefortsätze 7 am Adapter 2 ist die Flächenpressung -also die Kraft pro Fläche - an der Kontaktfläche zwischen Haltefortsätzen 7 und Oberfläche des Adapters 2 relativ gering. Damit besteht keine Gefahr von Beschädigungen. Durch die große Kontaktfläche liegt dennoch vorteilhaft große Haftreibung vor.

Zur Montage des Adapters 2 am Ohrlautsprecher 1 werden diese beiden so aufeinander zu bewegt, dass die vom Verbindungsbereich 8 abgewandt liegenden Enden der Haltefortsätze zuerst an den zu umfassenden Volumenbereich des Ohrlautsprechers 1 auftreffen, dann an der Oberfläche dieses Bereiches abgleiten, dabei etwas auseinandergespreizt werden und sich schließlich über diesen Bereich wieder soweit schließen, dass sie satt an der Oberfläche des zu umfassenden Bereiches des Adapters 2 anliegen.

Indem die Haltefortsätze 7 an konvexen - also nach außen gewölbten - Oberflächenbereichen des Adapters 1 anliegen, ist einfach erreichbar, dass sie bei der zum Verbinden und Lösen des Adapters 2 vom Ohrlautsprecher 1 erforderlichen Relativbewegung zwischen Adapter 2 und Ohrlautsprecher 1 nur geringfügig mehr aus ihrer entspannten Lage ausgebogen werden müssen als sie es in montiertem Zustand sind. Damit werden Montage- und Demontagevorgang ohne großen Kraftaufwand möglich und Gefahr von Beschädigung durch diese Vorgänge wird verringert.

Durch das Anliegen am Ohrlautsprecher 1 erfährt der schalenartige Teil 5 des Adapters 2 eine elastische Verformung. Der schalenartige Teil 5 ist dabei so bemessen, dass diese Verformung bei weitem überwiegend eine Biegung ist und nicht etwa überwiegend eine Dehnung, wie dies bei vorbekannten Adaptern, die aus silikonartigem Material bestehen, der Fall ist. Durch die Ausbildung der erforderlichen elastischen Verformung des schalenartigen Teils 5 als Biegung ist sehr genau definierbar, in welcher Richtung die elastische Verformung, konkret das Ausbiegen der Haltefortsätze 7, erfolgt. Damit ist gut erreichbar, dass beim Zusammenfügen von Adapter 2 und Ohrlautsprecher 1 diese beiden Teile zueinander in genau eine einzige, genau definierte stabile Relativposition zueinander gleiten und darin verharren. Ebenso ist damit gut erreichbar, dass Oberflächenbereiche des Ohrlautsprechers 1, bei denen dies zu wünschen ist, keinesfalls von irgendwelchen Teilen des Adapters 2 abgedeckt werden. Insbesondere kann dies die Schallabgabefläche 3 und allfällig vorhandene Sensorflächen 4 und/oder zusätzliche Schallausgabeöffnungen betreffen sowie Oberflächenbereiche, an oder unter welchen sich eine Antenne befindet.

Der die Haltewirkung am Ohr verbessernde Stützfortsatz 6 kann wie bei Bauweisen gemäß dem Stand der Technik ausgebildet sein und funktionieren. Typischerweise besteht er aus einem weichelastischen Material mit hoher Reibung zu menschlicher Haut wie beispielsweise Silikon. Bei bestimmungsgemäßer Benutzung ragt er mit seinem freien Ende an einen konkaven Bereich der Ohrmuschel, welcher vom Gehörgang deutlich beabstandet ist.

Entsprechend der beanspruchten Erfindung bestehen der schalenartige Teil 5 und der Stützfortsatz 6 aus zueinander unterschiedlichen Materialien, wobei das Material des Stützfortsatzes 6 einen niedrigeren Elastizitätsmodul aufweist als das Material des schalenartigen Teils 5.

Gemäß einer vorteilhaften Weiterentwicklung weist der schalenartige Teil 5 an seiner Außenseite eine Oberflächenschicht auf, deren Material einen niedrigeren Elastizitätsmodul hat als das darunterliegende Material des schalenartigen Teils 5. Weiter bevorzugt weist das Material dieser Oberflächenschicht zu menschlicher Haut einen höheren Reibungskoeffizienten auf als das darunterliegende Material des schalenartigen Teils 5.

Gemäß einer vorteilhaften Weiterentwicklung weist der schalenartige Teil 5 an seiner bestimmungsgemäßen Berührungsfläche mit dem Ohrlautsprecher 1 zumindest bereichsweise eine Oberflächenbeschichtung auf, welche elastisch weicher ist und/oder zur Oberfläche des Ohrlautsprechers 1 einen höheren Reibungsbeiwert hat als das durch diese Beschichtung abgedeckte Material des schalenartigen Teils 5.

Gemäß einer vorteilhaften Weiterentwicklung bestehen der Stützfortsatz 6 und eine äußere Beschichtung des schalenartigen Teils 5 aus zueinander gleichem Material und Stützfortsatz 6 und besagte Beschichtung sind in einem gemeinsamen Fertigungsvorgang hergestellt.

Gemäß einer vorteilhaften Weiterentwicklung erstreckt sich das Material des Stützfortsatzes 6 bereichsweise an jene Seite des schalenartigen Teils 5, welche bestimmungsgemäß am Ohrlautsprecher 1 zum Anliegen kommt, sodass dieses Material auch direkt am Ohrlautsprecher 1 zum Anliegen kommt. Beispielsweise kann dazu der schalenartige Teil 5 mit einer Durchgangsöffnung ausgestattet sein und das Material des Stützfortsatzes 6 erstreckt sich durch diese Öffnung hindurch. Dabei können der Stützfortsatz 6 und das sich an die Innenseite des schalenartigen Teils 5 erstreckende Material in einem gemeinsamen Herstellungsschritt aufgebracht und geformt werden. Durch diese Bauweise kann die Stabilität der Halterung des Adapters 2 am Ohrlautsprecher 1 verbessert werden, ohne dass damit das erwünschte Auf- und Abnehmen erschwert wird.

Bevorzugt ist zumindest einer der Haltefortsätze 7 länger als er breit ist. Weiter bevorzugt ist das bei allen Haltefortsätzen 7 der Fall. Das heißt, die Länge der (gedachten) Grenzlinie zwischen einem Haltefortsatz 7 und dem Verbindungsbereich 8 ist kürzer als der Abstand dieser Grenzlinie zum freien Ende des Haltefortsatzes. Gegenüber weniger schlanken Ausführungen von Haltefortsätzen 7 ist damit die gewünschte Weite der elastischen Verformbarkeit besser erreichbar, weil damit bei gleicher elastischer Spannung im Material ein höherer Verformungsweg erreichbar ist.

Bei der beispielhaften Ausführung gemäß Fig. 4 ist am schalenartigen Teil 5 des Adapters 2 ein flächig geformter Permanentmagnet 9 angebracht. Bestimmungsgemäß interagiert dieser mit einem ferromagnetischen Teil oder dem Magnetfeld einer Spule im Ohrlautsprecher 1, sodass damit eine zusätzliche - eventuell sogar schaltbare - Haltewirkung zwischen Ohrlautsprecher 1 und Adapter 2 erreichbar ist.

Bei der beispielhaften Ausführung eines erfindungsgemäßen Adapters 2 gemäß Fig. 5 sind der schalenartige Teil 5 und der Stützfortsatz 6 lösbar miteinander verbindbar. In dem dargestellten Beispiel der lösbaren Verbindung steht dazu von jener Fläche 10 des Stützfortsatzes 6 aus, welche im bestimmungsgemäß montierten Zustand an der Außenfläche des schalenartigen Teils 5 anliegt, ein tailliert ausgebildeter Verbindungsfortsatz 11 ab, und der schalenartige Teil 5 weist an dem mit dem Stützfortsatz 6 zu kontaktierenden Flächenbereich eine Öffnung 12 auf. In verbundenem Zustand ragt der Verbindungsfortsatz 11 von außen her durch die Öffnung 12 in das durch den schalenartigen Teil 5 umfasste Volumen hinein, und die Mantelfläche der Öffnung 12 liegt am taillierten Bereich des Verbindungsfortsatzes 11 an.

Der Vorgang des Herstellens der Verbindung zwischen dem schalenartigen Teil 5 und dem Stützfortsatz 6 kann auf mehrere Arten erfolgen, und dazu passend können Details der zu verbindenden Bauteile optimiert festgelegt sein. Diese Details sind von diesbezüglichen Fachleuten im Rahmen von deren fachüblicher Tätigkeit ohne weiteres festlegbar, weswegen hier nicht näher darauf eingegangen wird. Ohne Anspruch auf Vollständigkeit seien an Beispielen zu Verbindungsvarianten genannt:
- Der gegenüber dem taillierten Bereich verbreiterte freie Endbereich des Verbindungsfortsatzes 11 wird unter gleichzeitiger Verformung seiner selbst durch die Öffnung 12 durchgedrückt.
- Der Stützfortsatz 6 wird mit seinem freien Endbereich voraus mit Ausnahme des Verbindungsfortsatzes 11 durch die Öffnung 12 hindurchgezogen, wobei er an dem am Verbindungsfortsatz 11 liegenden Endbereich vorübergehend verformt wird.
- Die Querschnittform des freien Endbereichs des Verbindungsfortsatzes 11 weicht von der Kreisform stark ab. Die Querschnittsfläche der Öffnung 12 im schalenartigen Teil 5 weist dazu zumindest annähernd gleiche Form und Größe auf. Zum Verbinden wird der freie Endbereich des Verbindungsfortsatzes 11 relativ zum schalenartigen Teil 5 so zurechtgeschwenkt, dass er leicht durch die Öffnung 12 durchgesteckt werden kann. Er wird durch die Öffnung 12 durchgesteckt, und dann parallel zu seiner Querschnittsebene geschwenkt, sodass die Längsrichtungen der Querschnittsflächen von Verbindungsfortsatz 11 und Öffnung 12 nicht mehr parallel zueinander liegen; bevorzugt liegen sie dann im rechten Winkel zueinander.
- Die Mantelfläche der Öffnung 12 ist nicht ringförmig in sich geschlossen, sondern weist wie die Küstenlinie einer Bucht eine offene Seite auf, sodass sie eine einseitig offene Umringung darstellt. Für das Verankern des Stützfortsatzes 6 am schalenartigen Teil 5 wird der taillierte Bereich des Verbindungsfortsatzes 11 durch die offene Seite der Mantelfläche der Öffnung 12 hindurch, also parallel zur Fläche der Öffnung 12 und nicht normal dazu, in die Öffnung 12 hineingeschoben.

Indem der Stützfortsatz 6 und damit auch dessen Verbindungsfortsatz 11 bevorzugt aus einem weichelastischen Material wie typischerweise Silikon ausgeführt sind, sind die genannten Verbindungsmethoden und auch die dazu leicht vorstellbaren, komplementären Methoden zum Lösen der Verbindung leicht realisierbar.

Die vor allem anhand Fig. 5 besprochene Bauweise mit lösbarem Verbindungsfortsatz 6 bringt gegenüber den zuvor besprochenen Bauweisen von Adaptern 2 die Vorteile, dass zwischen zueinander unterschiedlich ausgeführten Stützfortsätzen 6 gewählt werden kann, und dass das weichelastische Material des Verbindungsfortsatzes 11, welches gegenüber dem Material des schalenartigen Teils 5 bevorzugt einen höheren Reibungsbeiwert aufweist, auch am Ohrlautsprecher 1 anliegt, wenn Adapter 2 und Ohrlautsprecher 1 - wie in Fig. 1 gezeigt - bestimmungsgemäß verbunden sind. Durch die Haftreibung zwischen dem Material des Verbindungsfortsatzes 11 und der Außenoberfläche des Ohrlautsprechers 1 wird Haftreibung zwischen dem Adapter 2 und dem Ohrlautsprecher 1 verbessert. Durch diese zusätzliche Haftreibung kann mit einer geringeren elastischen Biegevorspannung der Haltefortsätze 7 das Auslangen gefunden werden.

## Patentansprüche

1. Kombination aus einem Ohrlautsprecher (1) und einem lösbar damit verbundenen Adapter (2) wobei der Adapter (2), lösbar mit einem Ohrlautsprecher (1) zu verbinden ist, und dazu dient, die Fixierung des Ohrlautsprechers (1) an einem menschlichen Ohr zu unterstützen, indem er einen Stützfortsatz (6) aufweist, welcher sich bei bestimmungsgemäßer Nutzung zwischen dem Nahbereich des Ohrlautsprechers (1) und einem von einem äußeren Gehörgang des Ohres beabstandeten Bereich einer konkaven Seite einer Ohrmuschel erstreckt, wobei
- der Adapter (2) einen schalenartigen Teil (5) aufweist, welcher in montiertem Zustand die Oberfläche des Ohrlautsprechers (1) bereichsweise umfasst und dadurch den Adapter (2) gegen jede Relativbewegung zum Ohrlautsprecher (1) formschlüssig hält, wobei
- Adapter (2) und Ohrlautsprecher (1) an mehreren Berührungsflächenbereichen unter gegenseitigem Druck aneinander anliegen, wobei die Druckkraft eine Folge von elastischer Verformung des Adapters (2) durch das Anliegen am Ohrlautsprecher (1) ist, wobei
- kein Teil des Adapters (2) in jenen Volumenbereich außerhalb des Ohrlautsprechers (1) ragt, von welchem aus Verbindungslinien zur Schallabgabefläche des Ohrlautsprechers denkbar sind, welche in Luft und gerade verlaufen, und auf die Schallabgabefläche im rechten Winkel auftreffen,
- der schalenartige Teil des Adapters (2) mindestens zwei Haltefortätze (7) sowie einen diese verbindenden Verbindungsbereich (8) aufweist, wobei die Haltefortsätze (7) vom Verbindungsbereich (8) aus nach Art von Halbinseln abstehen und flächig am Ohrlautsprecher (1) anliegen, wobei
- die Haltefortsätze (7) und deren Verbindungsbereich (8) einen Volumenbereich des Ohrlautsprechers (1) von verschiedenen Seiten her umklammern und dabei gegenüber einer Ausrichtung bei elastisch entspanntem Zustand überwiegend durch Biegespannung elastisch weg von einem Zentrum des umklammerten Volumenbereichs vorgespannt sind, wobei
- beim Auf- und Abnehmen des Adapters die Haltefortsätze (7) durch das Anliegen an dem zu umklammernden Volumenbereich des Adapters (2) vorübergehend verstärkt elastisch in eine Richtung weg vom Zentrum des umklammerten Volumenbereichs gebogen sind, wobei
- der schalenartige Teil (5) und der Stützfortsatz (6) aus zueinander unterschiedlichen Materialien bestehen, wobei das Material des Stützfortsatzes (6) einen niedrigeren Elastizitätsmodul aufweist als jenes des schalenartigen Teils (5),
**dadurch gekennzeichnet, dass** der Stützfortsatz (6) lösbar mit dem schalenartigen Teil (5) verbindbar ist, wobei in verbundenem Zustand ein tailliert ausgeführter Verbindungsfortsatz (11) des Stützfortsatzes (6) durch eine Öffnung (12) im schalenartigen Teil (5) hindurchragt und eine Mantelfläche der Öffnung (12) am taillierten Bereich des Verbindungsfortsatzes (11) anliegt.

2. Kombination nach Anspruch 1, **dadurch gekennzeichnet, dass** der Adapter (2) an jenen Oberflächenbereichen, welche bei bestimmungsgemäßer Nutzung am menschlichen Ohr anliegen, ein Material aufweist, welches gegenüber menschlicher Haut einen höheren Reibungskoeffizienten aufweist als ein Oberflächenmaterial des Ohrlautsprechers (1).

3. Kombination nach Anspruch 1 oder 2, **dadurch gekennzeichnet, dass** die Haltefortsätze (7) mit mehr als 20 % ihrer dem Ohrlautsprecher (1) zugewandten Oberfläche direkt am Ohrlautsprecher (1) anliegen.

4. Kombination nach Anspruch 3, **dadurch gekennzeichnet, dass** die Berührungsflächen zwischen den Haltefortsätzen (7) und dem Ohrlautsprecher (1) konvex gewölbt sind.

5. Kombination nach einem der Ansprüche 1 bis 4, **dadurch gekennzeichnet, dass** der schalenartige Teil (5) an seiner Außenseite eine Oberflächenschicht aufweist deren Reibungskoeffizient zu menschlicher Haut höher ist als jener des darunterliegenden Materials des schalenartigen Teils (5) und/oder deren Material einen niedrigeren Elastizitätsmodul hat als das darunterliegende Material des schalenartigen Teils (5)

6. Kombination nach einem der Ansprüche 1 bis 5 **dadurch gekennzeichnet, dass** zumindest einer der Haltefortsätze (7) länger ist als er breit ist.

7. Kombination nach einem der Ansprüche 1 bis 6, **dadurch gekennzeichnet, dass** am schalenartigen Teil (5) des Adapters (2) ein Permanentmagnet (9) angebracht ist.

## Claims

1. Combination of an earphone (1) and an adapter (2) detachably connected thereto, whereby the adapter (2) is to be detachably connected to an earphone (1) and serves to support the securing of the earphone (1) on a human ear in that it comprises a support projection (6), which, when used as intended, extends between the vicinity of the earphone (1) and an area of a concave side of an external ear which is spaced apart from the external auditory canal of the ear, wherein
- the adapter (2) features a shell-like part (5), which, in the assembled state, covers the surface of the earphone (1) in some sections and thus holds the adapter (2) in a form-fitting manner against any relative movement with respect to the earphone (1), wherein
- the adapter (2) and the earphone (1) rest against one another under mutual pressure on multiple contact surface areas, whereby the compression force is a result of elastic deformation of the adapter (2) due to its resting on the earphone (1), wherein
- no part of the adapter (2) extends outside the earphone (1) into that volume region from which connecting lines to the sound emission surface of the earphone are conceivable, which run in air and in a straight line, and impinge on the sound emission surface at a right angle,
- the shell-like part of the adapter (2) features at least two holding projections (7) and a connecting region (8) connecting these, whereby the holding projections (7) protrude from the connecting region (8) in a peninsula-like manner and rest flat against the earphone (1), wherein
- the holding projections (7) and their connecting region (8) clasp a volume region of the earphone (1) from various sides are thereby predominantly pre-stressed elastically away from a centre of the clasped volume region by means of bending stress relative to an orientation in an elastically relaxed state, wherein
- during the fitting and removal of the adapter, the holding projections (7) are temporarily further bent elastically in a direction away from the centre of the clasped volume region by resting on the volume region of the adapter (2) to be clasped, wherein
- the shell-like part (5) and the support projection (6) are made from different materials from one another, whereby the material which makes up the support projection (6) demonstrates a lower elastic modulus than the material which makes up the shell-like part (5),
**characterised in that** the support projection (6) is detachably connected to the shell-like part (5), whereby, when connected, a waisted connecting projection (11) of the support projection (6) extends through an opening (12) in the shell-like part (5) and an outer surface of the opening (12) rests against the waisted section of the connecting projection (11).

2. Combination according to claim 1, **characterised in that** the adapter (2) in the surface areas which, when used as intended, contact the human ear, feature a material which features higher coefficients of friction against human skin than a surface material of the earphone (1).

3. Combination according to claim 1 or 2, **characterised in that** the holding projections (7) rest directly on the earphone (1) with more than 20% of their surface which faces the earphone (1).

4. Combination according to claim 3, **characterised in that** the contact surfaces between the holding projections (7) and the earphone (1) are convexly curved.

5. Combination according to one of the claims 1 to 4, **characterised in that** the outside of the shell-like part (5) features a surface coating which offers a higher coefficient of friction to human skin than that of the material below this on the shell-like part (5) and/or its material features a lower elastic modulus than the material below this on the shell-like part (5).

6. Combination according to one of the claims 1 to 5, **characterised in that** at least one of the holding projections (7) has a length greater than its width.

7. Combination according to one of the claims 1 to 6, **characterised in that** a permanent magnet (9) is affixed to the shell-like part (5) of the adapter (2).

## Revendications

1. Combinaison composée d'un écouteur intra-auriculaire (1) et d'un adaptateur (2) qui lui est relié de manière amovible, l'adaptateur (2) devant être, de façon amovible, attaché à un écouteur intra-auriculaire (1), et servant à fixer l'écouteur intra-auriculaire (1) à une oreille humaine, dans la mesure où il présente un prolongement d'appui (6) lequel, dans le cadre d'une utilisation conforme, s'étend entre l'espace proche de l'écouteur intra-auriculaire (1) et une zone d'un côté concave d'un pavillon d'oreille, ladite zone étant située à une distance du canal auditif externe,
- l'adaptateur (2) étant composé d'une partie en forme de coque (5), laquelle, à l'état monté, enveloppe par endroits la surface de l'écouteur intra-auriculaire (1) et maintient ainsi l'adaptateur (2) contre tout mouvement relatif par coopération de forme avec l'écouteur intra-auriculaire (1),
- l'adaptateur (2) et l'écouteur intra-auriculaire (1) reposant de manière adjacente au niveau de plusieurs zones de contact sous l'effet d'une force opposée, la force de pression étant le résultat de la déformation élastique de l'adaptateur (2) liée à la mise en place de l'écouteur intra-auriculaire (1),
- dans la zone de volume, aucune partie de l'adaptateur (2) ne dépassant hors de l'écouteur intra-auriculaire (1), à partir duquel des lignes de liaison sont envisageables par rapport à la zone d'émission sonore de l'écouteur intra-auriculaire, lesquelles passent dans l'air et en ligne droite et entrent en contact à angle droit sur la zone d'émission sonore,
- la partie en forme de coque de l'adaptateur (2) présentant au moins deux prolongements de maintien (7) ainsi qu'une zone de raccordement (8) les reliant, les prolongements de maintien (7) ressortant de la zone de raccordement (8) à la façon de péninsules et reposant à plat sur l'écouteur intra-auriculaire (1),
- les prolongements de maintien (7) et leur zone de raccordement (8) enserrant de différents côtés une zone de volume de l'écouteur intra-auriculaire (1), et en même temps par rapport à une orientation en cas de tension élastique, étant préalablement tendus de manière élastique, principalement en raison de l'effort de flexion, dans la direction s'éloignant de la zone de volume enserrée,
- lors de la pose et du retrait de l'adaptateur, les prolongements de maintien (7) étant, en raison de l'appui contre la zone de volume à enserrer de l'adaptateur (2), courbés temporairement et élastiquement de manière amplifiée dans une direction s'éloignant du centre de la zone de volume enserrée,
- la partie en forme de coque (5) et le prolongement d'appui (6) étant composés de matériaux différents, le matériau du prolongement d'appui (6) étant doté d'un module d'élasticité inférieur à celui de la partie en forme de coque (5),
**caractérisé en ce que** le prolongement d'appui (6) peut être raccordé de façon amovible à la partie en forme de coque (5), un prolongement de raccordement (11) cintré du prolongement d'appui (6) passant, à l'état raccordé, à travers une ouverture (12) située dans la partie en forme de coque (5) et une surface circonférentielle de l'ouverture (12) reposant sur la zone cintrée du prolongement de raccordement (11).

2. Combinaison selon la revendication 1, **caractérisée en ce que**, dans le cadre d'une utilisation conforme, l'adaptateur (2) sur les zones de surface reposant contre l'oreille humaine est composé d'un matériau présentant un coefficient de frottement par rapport à l'oreille humaine plus élevé qu'un matériau de surface de l'écouteur intra-auriculaire (1).

3. Combinaison selon la revendication 1 ou 2, **caractérisée en ce que** les prolongements de maintien (7) reposent avec plus de 20 % de leur surface orientée vers l'écouteur intra-auriculaire (1) directement sur l'écouteur intra-auriculaire (1).

4. Combinaison selon la revendication 3, **caractérisée en ce que** les zones de contact entre les prolongements de maintien (7) et l'écouteur intra-auriculaire (1) sont bombées de manière convexe.

5. Combinaison selon l'une des revendications 1 à 4, **caractérisée en ce que** la partie en forme de coque (5) sur son côté externe présente une couche de surface dont le coefficient de frottement par rapport à la peau humaine est supérieur à celui du matériau sous-jacent de la partie en forme de coque (5) et/ou son matériau a un module d'élasticité plus faible que le matériau sous-jacent de la partie en forme de coque (5).

6. Combinaison selon l'une des revendications 1 à 5, **caractérisée en ce qu'**au moins l'un des prolongements de maintien (7) est plus long que large.

7. Combinaison selon l'une des revendications 1 à 6, **caractérisée en ce qu'**un aimant permanent (9) est placé au niveau de la partie en forme de coque (5) de l'adaptateur (2).
